# EUROPÄISCHE PATENTSCHRIFT

(11) **EP 3 280 879 B1**
(45) Veröffentlichungstag und Bekanntmachung des Hinweises auf die Patenterteilung: **28.07.2021**
(21) Anmeldenummer: 16726577.6
(22) Anmeldetag: 02.06.2016
(51) Int. Cl.: F01D 5/14, F01D 5/28, F01D 5/18

(54) **ANORDNUNG FÜR EINE TURBINE**
ARRANGEMENT FOR A TURBINE
SYSTÈME POUR UNE TURBINE

(30) Priorität: 02.07.2015 DE 102015212419
(43) Veröffentlichungstag der Anmeldung: 14.02.2018
(73) Patentinhaber: Siemens Energy Global GmbH & Co. KG, 81739 München (DE)
(72) Erfinder: BURBAUM, Bernd, 14612 Falkensee (DE)
(86) Internationale Anmeldenummer: PCT/EP2016/062508
(87) Internationale Veröffentlichungsnummer: WO 2017/001139

(56) Entgegenhaltungen:
- WO-A1-2016/085654
- US-A1- 2006 120 874
- US-A1- 2006 121 265

## Beschreibung

Die Erfindung betrifft eine Anordnung für eine Turbine gemäß Anspruch 1.

Ferner betrifft die vorliegende Erfindung ein Verfahren zum Herstellen einer solchen Anordnung gemäß Anspruch 12.

Anordnungen der eingangs genannten Art sind im Stand der Technik in unterschiedlichsten Ausgestaltungen bekannt. So offenbart beispielsweise die US 2006/00120871 A1 eine Schaufelanordnung mit einem Schaufelblatt, das aus einer Vielzahl von in radialer Richtung übereinander angeordneten, plattenförmig ausgebildeten und aus einem keramischen Faserverbundwerkstoff hergestellten Schaufelblattsegmenten besteht. Die einzelnen Schaufelblattsegmente umfassen jeweils miteinander fluchtende Durchgangsöffnungen, durch die sich Stützstreben erstrecken, beispielsweise in Form von metallischen Zugankern, welche die Schaufelblattsegmente gegeneinander drücken, wodurch zwischen den Schaufelblattsegmenten ein Kraftschluss erzeugt wird, der diese zusammenhält. Ein Problem eines derartigen Schaufelaufbaus besteht allerdings darin, dass sich die Schaufelblattsegmente trotz der auf diese einwirkenden radialen Druckkräfte in einer Richtung quer zur radialen Richtung relativ zueinander verschieben können. Entsprechend kann es erforderlich sein, ergänzende Mittel vorzusehen, um derartige Relativbewegungen zu verhindern. So können beispielsweise an den Ober- und Unterseiten der einzelnen Schaufelblattsegmente ineinander greifende Vorsprünge und Aussparungen vorgesehen werden, was fertigungstechnisch allerdings mit einem sehr großen Aufwand verbunden ist. In diesem Zusammenhang sei beispielhaft auf die US 2006/0120874 A1 verwiesen. Ein weiterer Nachteil, der mit der Verwendung von Zugankern einhergeht, besteht darin, dass diejenigen Durchgangsöffnungen, durch die sich ein Zuganker erstreckt, normalerweise nicht als Kühlkanäle verwendet werden können, was grundsätzlich wünschenswert wäre.

Dokument WO 2016/085654 A1 offenbart eine Anordnung gemäß dem Oberbegriff von dem Anspruch 1. Dieses Dokument hat eine Priorität (24.11.2014/27.03.2015) vor der Priorität der Anmeldung (02.07.2015) und wurde am 02/06/2016 offenbart. Das Dokument ist eine internationale Anmeldung, die als EP15834657 A1 in der Europaisches Phase eingetreten ist. Dieses Dokument gilt deswegen als Stand der Technik nach Artikel 54 (3) EPÜ.

Ausgehend von diesem Stand der Technik ist es eine Aufgabe der vorliegenden Erfindung, eine Anordnung der eingangs genannten Art mit alternativem Aufbau zu schaffen.

Zur Lösung dieser Aufgabe schafft die vorliegende Erfindung eine Anordnung der eingangs genannten Art, die dadurch gekennzeichnet ist, dass zumindest eine, beispielsweise einige, Stützstrebe mindestens einen auswärts vorstehenden, sich quer zur radialen Richtung erstreckenden Vorsprung aufweist, der in an mindestens einem der Segmente mindestens eine korrespondierend ausgebildete Aussparung greift oder greifen kann.

Vorzugsweise sind entsprechend sowohl eine Mehrzahl von Vorsprüngen, beispielsweise einige Vorsprünge, an den Stützstreben vorgesehen, als auch eine Mehrzahl von Aussparungen, beispielsweise einige Aussparungen, in die die Vorsprünge zu greifen ausgebildet sind.

Zur Lösung dieser Aufgabe kann die vorliegende Erfindung eine Schaufelanordnung der eingangs genannten Art schaffen, die dadurch gekennzeichnet ist, dass die zumindest eine Stützstrebe auswärts vorstehende, sich quer zur radialen Richtung erstreckende Vorsprünge aufweist, die in an den Schaufelblattsegmenten korrespondierend ausgebildete Aussparungen greifen.

Dank derartiger Vorsprünge und Aussparungen werden Segmente mit der zumindest einen Stützstrebe ohne den Einsatz gesonderter Befestigungsmittel direkt verbunden, wodurch eine Relativbewegung der entsprechenden Segmente in einer Richtung quer zur radialen Richtung effektiv verhindert wird.

Gemäß einer Ausgestaltung der vorliegenden Erfindung weist die Stützstruktur mehrere Stützstreben auf, insbesondere drei Stützstreben, wobei natürlich auch eine hiervon abweichende Anzahl von Stützstreben vorgesehen sein kann. Insgesamt wird durch das Vorsehen mehrerer Stützstreben eine sehr stabile Anordnung erzielt.

Bevorzugt weist die zumindest eine Stützstrebe einen unrunden Querschnitt auf, insbesondere einen Querschnitt, welcher der Umfangskontur der Anordnung folgt. Eine derartige Wahl des Querschnittes ist der Stabilität der Anordnung ebenfalls sehr zuträglich.

Vorteilhaft ist die zumindest eine Stützstrebe hohl ausgebildet. In diesem Fall kann während der bestimmungsgemäßen Verwendung der Anordnung durch die Stützstrebe ein Kühlfluid geleitet werden, so dass die zumindest eine Stützstrebe einen Kühlkanal definiert.

Gemäß einer Ausgestaltung der vorliegenden Erfindung weist die Stützstruktur eine sich im Wesentlichen parallel zu den Segmenten erstreckende Plattform auf, von der die zumindest eine Stützstrebe radial auswärts hervorsteht, wobei die Segmente auf der Plattform gestapelt sind. Eine solche Plattform verbindet zum einen die Stützstreben miteinander, wenn mehrere Stützstreben vorgesehen sind. Zum anderen definiert die Plattform einen definierten Untergrund, auf den die Segmente gestapelt werden können. Darüber hinaus kann eine solche Plattform mit einem Schaufelfuß versehen oder einteilig mit einem solchen ausgebildet werden, der zur Befestigung der Anordnung an einer Turbinenkomponente dient.

Bevorzugt ist zwischen der zumindest einen Stützstrebe und denjenigen Durchgangsöffnungen der Segmente, durch die sich diese erstreckt, ein definierter Ringspalt ausgebildet. Ein solcher Ringspalt stellt für den Fall, dass sich die Segmente während der bestimmungsgemäßen Verwendung der Anordnung thermisch ausdehnen, ausreichend Raum zur Verfügung, um die Entstehung schädlicher thermischer Spannungen zu vermeiden.

Gemäß einer Ausgestaltung der vorliegenden Erfindung erstrecken sich die Aussparungen jeweils ausgehend von einer Oberseite des jeweiligen Segments. Dies hat zur Folge, dass sich die Vorsprünge einfach fertigen lassen, wie es nachfolgend noch näher erläutert ist.

Bevorzugt sind die mindestens eine Aussparung oder einige oder mehrere Aussparungen in Form von Fasen ausgebildet, die sich beispielsweise entlang des Umfangs einer Durchgangsöffnung erstrecken.

Vorteilhaft ist der mindestens eine Vorsprung oder die Mehrzahl der Vorsprünge im Wesentlichen formschlüssig in der entsprechenden Aussparung bzw. den Aussparungen aufgenommen. Auf diese Weise wird ein besonders guter Zusammenhalt zwischen der zumindest einen Stützstrebe und den Segmenten erzielt.

Bevorzugt ist jedes Segment mit zumindest einer Aussparung versehen, in die ein zugeordneter Vorsprung greift oder greifen kann. Mit anderen Worten ist bei dieser Ausgestaltung jedes Segment mit der zumindest einen Stützstrebe verbunden.

Gemäß einer Variante der vorliegenden Erfindung sind die Außenflächen des mindestens einen Segments bzw. der Segmente mit einer Beschichtung versehen, insbesondere mit einer Wärmebarrierebeschichtung.

Gemäß einer Ausgestaltung ist die Anordnung eine Anordnung für eine Turbinenschaufel, insbesondere ein Schaufelblatt, oder eine Anordnung für ein heißgasbeaufschlagtes Teil für die Turbine.

Die Anordnung kann eine Schaufelblattanordnung für eine Turbine, insbesondere eine Gasturbine, sein.

Die Anordnung kann weiterhin eine Ringsegment-Anordnung für eine Turbine, insbesondere eine Gasturbine, sein.

Die Anordnung kann weiterhin eine Anordnung für ein anderes Teil im Gas- und/oder Dampfpfad eine Turbine, beispielsweise ein heißgasbeaufschlagtes Teil einer Gasturbine, sein.

Zur Lösung der eingangs genannten Aufgabe schafft die vorliegende Erfindung ferner ein Verfahren zur Herstellung einer erfindungsgemäßen Anordnung, wobei das Verfahren dadurch gekennzeichnet ist, dass zumindest die Stützstreben der Stützstruktur unter Verwendung eines generativen Verfahrens hergestellt werden. Hierbei kann es sich beispielsweise um ein SLM-Verfahren(Selective Laser Melting), ein Flammspritzverfahren, ein Hochgeschwindigkeits-Flammspritzverfahren oder auch ein Auftragsschweißverfahren handeln, um nur einige Beispiele zu nennen.

Vorteilhaft wechseln ein Stapeln der Segmente und eine schrittweise Herstellung der zumindest einen Stützstrebe einander derart ab, dass nach einem Anordnung eines mit einer Aussparung versehenen Segments ein Teilbereich der zumindest einen Stützstrebe einschließlich eines in die Aussparung greifenden Vorsprungs generiert wird. Auf diese Weise lassen sich die in die Aussparungen greifenden Vorsprünge ohne weiteres fertigen. Auch die Realisierung eines Formschlusses zwischen den Vorsprüngen und den Aussparungen stellt keinerlei Probleme dar.

Bevorzugt erfolgt das Stapeln der Segmente unter Verwendung eines Roboters. Auf diese Weise kann der gesamte Herstellungsprozess der Anordnung mit hohem Automatisierungsgrad durchgeführt werden.

Vorteilhaft werden die Außenflächen der Segmente mit einer Beschichtung versehen, insbesondere mit einer Wärmebarrierebeschichtung, wobei die Beschichtung vorteilhaft nachträglich vorgesehen wird.

Weitere Merkmale und Vorteile der vorliegenden Erfindung werden anhand der nachfolgenden Beschreibung einer Anordnung gemäß einer Ausführungsform der vorliegenden Erfindung unter Bezugnahme auf die beiliegende Zeichnung deutlich. Darin ist/sind:
- Figur 1: eine schematische perspektivische Ansicht einer Anordnung gemäß einer Ausführungsform der vorliegenden Erfindung;
- Figur 2: eine schematische Draufsicht eines Segmentes der in Figur 1 gezeigten Anordnung;
- Figur 3: eine schematische Draufsicht einer Plattform einer Stützstruktur der in Figur 1 gezeigten Anordnung und
- Figuren 4 bis 7: schematische Schnittansichten, anhand derer die Herstellung der in Figur 1 gezeigten Anordnung unter Einsatz eines Verfahrens gemäß einer Ausführungsform der vorliegenden Erfindung erläutert wird.

Die Figuren 1 bis 3 zeigen eine Anordnung 1 gemäß einer Ausführungsform der vorliegenden Erfindung bzw. Komponenten derselben. Bei der Anordnung 1 handelt es sich um eine solche für eine Turbine, insbesondere eine Gasturbine, wobei die Anordnung 1 grundsätzlich sowohl als Laufschaufel, als Leitschaufel und/oder als ein Ringsegment oder ein anderes Teil im Gas- oder Dampfpfad einer Turbine ausgebildet sein kann, auch wenn dies vorliegend nicht näher dargestellt ist.

Die Anordnung 1 umfasst als Hauptkomponenten eine metallische Stützstruktur mit einer Plattform 2 und drei Stützstreben 3,4 und 5, die sich ausgehend von der Plattform 2 in einer radialen Richtung R erstrecken, und eine Vielzahl von an der Stützstruktur übereinander angeordneten und plattenförmig ausgebildeten Segmenten 6, die gemeinsam die Umfangskontur der Anordnung definieren.

Die Stützstruktur, die in erster Linie dazu dient, während des bestimmungsgemäßen Einsatzes der Anordnung 1 die auf diese einwirkenden Kräfte aufzunehmen und abzuleiten, ist aus einem metallischen Werkstoff hergestellt, wie beispielsweise aus einer Nickel-Basis-Legierung, um nur ein Beispiel zu nennen. Die Plattform 2 weist eine im Wesentlichen konvex gewölbte Saugseite 7 und eine im Wesentlichen konkav gewölbte Druckseite 8 auf, wobei grundsätzlich andere Geometrien möglich sind. Bei der Plattform 2 kann es sich um ein vorgefertigtes Bauteil handeln, das beispielsweise mittels Gießen und anschließender mechanischer Bearbeitung hergestellt wurde. Alternativ kann die Plattform 2 auch unter Einsatz eines generativen Fertigungsverfahrens hergestellt sein, wie beispielsweise mittels eines SLM-Verfahrens, wobei natürlich auch andere generative Fertigungsverfahren möglich sind. Die Stützstreben 3,4 und 5 sind unter Einsatz eines generativen Fertigungsverfahrens hergestellt und fest mit der Plattform 2 verbunden, wie es nachfolgend noch näher erläutert ist. Sie erstrecken sich ausgehend von der Plattform 2 im Wesentlichen parallel zueinander, sind hohl ausgebildet und weisen vorliegend jeweils einen unrunden Querschnitt auf, der vorliegend der Umfangskontur der Anordnung folgt. Auf Höhe der Oberkante jedes Segmentes 6 sind die Stützstreben 3,4 und 5 jeweils umfänglich mit auswärts vorstehenden, sich quer zur radialen Richtung erstreckenden Vorsprüngen 9 versehen.

Die Segmente 6 sind jeweils aus einem keramischen Faserverbundwerkstoff hergestellt. Als keramischer Faserverbundwerkstoff kann beispielsweise Al₂O₃ 2O₃/Al₂O₃, C/SiC, SiC/SiC oder dergleichen verwendet werden, um nur einige Beispiele zu nennen. Analog zu der Plattform 2 umfassen die Segmente 6 eine Saugseite 10 und eine Druckseite 11, wobei die Außenkonturen benachbart angeordneter Segmente 6 bevorzugt miteinander fluchtend ausgebildet sind, ebenso wie vorliegend die Außenkontur der Plattform 2 mit der Außenkontur des benachbart angeordneten Segmentes 6 fluchten. Die Segmente 6 sind jeweils mit drei Durchgangsöffnungen 12 versehen, durch die sich die jeweiligen Stützstreben 3,4 und 5 erstrecken. Zwischen den Segmenten 6 und den Stützstreben 3,4 und 5 kann ein definierter Ringspalt belassen sein, der nur von den Vorsprüngen 9 unterbrochen wird. Ein solcher Ringspalt kann während des bestimmungsgemäßen Einsatzes der Anordnung 1 dahingehend von Vorteil sein, dass im Fall thermischer Ausdehnungen der Stützstreben 3,4 und 5 und/oder der Segmente 6 ein angemessener Ausweichraum geschaffen wird, der das Auftreten thermischer Spannungen reduziert oder verhindert. Ausgehend von der Oberseite jedes Segmentes 6 sind umlaufende, fasenförmig ausgebildete Aussparungen 13 vorgesehen, die sich entlang der Randbereiche der jeweiligen Durchgangsöffnungen 12 erstrecken. In diese Aussparungen 13 greifen formschlüssig die von den Stützstreben 3,4 und 5 vorstehenden Vorsprünge 9 ein, so dass jedes Segment 6 fest mit den Stützstreben 3,4 und 5 verbunden ist. Zur Herstellung der in Figur 1 dargestellten Anordnung 1 wird in einem ersten Schritt, wie es in Figur 4 schematisch dargestellt ist, die Plattform 2 der Stützstruktur am Untergrund angeordnet. Daraufhin wird der Plattform 2 ein Segment 6 derart positioniert, dass die Außenkontur des Segmentes 6 mit der Außenkontur der Plattform 2 fluchtet. Die Positionierung des Segmentes kann dabei unter Einsatz eines Roboters erfolgen, auch wenn dies vorliegend nicht dargestellt ist.

In einem weiteren Schritt werden entlang des Umfangs der jeweiligen Durchgangsöffnungen 12 auf der Plattform 2 unter Einsatz eines generativen Fertigungsverfahrens Teilbereiche der Stützstreben 3,4 und 5 bis zur Oberkante des Segmentes 6 schichtweise generiert, wobei auch die Aussparungen 13 unter Erzeugung der Vorsprünge 9 mit metallischem Material gefüllt werden, wie es in Figur 5 gezeigt ist. Figur 4 zeigt in diesem Zusammenhang schematisch eine Düsenanordnung 14, mit der pulverförmiges metallisches Material in Richtung der Plattform 2 gerichtet und unter Einsatz eines Lasers aufgeschmolzen wird. Es sollte klar sein, dass grundsätzlich jedes generative LMD-Verfahren (Laser-Metal-Deposition) eingesetzt werden kann.

In einem sich anschließenden Schritt wird, wie es in Figur 6 dargestellt ist, ein weiteres Segment 6 auf dem bereits an der Plattform 2 befestigten Segment 6 positioniert, woraufhin erneut Teilbereiche der Stützstreben 3,4 und 5 schichtweise generiert werden, siehe Figur 7. Die zuvor beschriebenen Schritte werden wiederholt, bis die in Figur 1 dargestellte Anordnung 1 fertiggestellt ist. Mit anderen Worten wechseln sich ein Stapeln der Segmente 6 und eine schrittweise Herstellung der Stützstreben 3,4 und 5 ab, wobei nach einem Anordnen eines mit einer Aussparung 13 versehenen Segments 6 jeweils ein Teilbereich der Stützstreben 3,4 und 5 einschließlich eines in die Aussparung 13 greifenden Vorsprungs 9 generiert wird.

Nach Fertigstellung der in Figur 1 dargestellten Anordnung 1 kann zur Ausbildung einer Schaufelspitze eine oberste metallische Decklage angeordnet werden, die mit Kühlfluidauslassbohrungen versehen und beispielsweise mittels Auftragsschweißen hergestellt sein kann. Alternativ kann eine vorgefertigte Decklage aber auch mittels Hochtemperaturlöten oder dergleichen an der metallischen Stützstruktur fixiert werden. Ferner kann die in Figur 1 dargestellte Anordnung 1 mit einer Beschichtung versehen werden, beispielsweise mit einer Wärmebarrierebeschichtung, wenn dies gewünscht ist.

Ein wesentlicher Vorteil des erfindungsgemäßen Verfahrens besteht darin, dass bei der Herstellung einer Hybrid-Anordnung 1 die einzelnen Segmente 6 in allen Raumrichtungen fest und sicher mit der Stützstruktur verbunden werden, ohne dass es hierzu gesonderter Befestigungsmittel bedarf.

Obwohl in den Darstellungen der Figuren jedes Segment mit einer Aussparung versehen sein kann, reicht es für den Erfindungsgedanken aus, wenn dies nur für mindestens eines oder einige der Segmente, beispielsweise zwei, drei oder vier Segmente der Fall ist. Dementsprechend muss gemäß der vorliegenden Erfindung auch nur mindestens eine entsprechende Stützstrebe bzw. die genannte Mehrzahl einen entsprechenden Vorsprung aufweisen.

Beispielsweise kann die Greifverbindung durch die Vorsprünge und die Aussparungen in der Mitte der Anordnung oder in jedem dritten oder vierten gestapelten Segment der Anordnung ausreichend sein, um die erfindungsgemäßen Vorteile zu nutzen.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Anordnung (1) für eine Turbine,
umfassend eine metallische Stützstruktur,
die zumindest eine sich in einer radialen Richtung erstreckende Stützstrebe (3, 4, 5) aufweist, und
eine Vielzahl von an der Stützstruktur übereinander angeordneten,
plattenförmig ausgebildeten und
aus einem keramischen Faserverbundwerkstoff hergestellten Segmenten (6),
die gemeinsam zumindest einen Teil einer Umfangskontur der Anordnung definieren,
wobei die Segmente (6) mit Durchgangsöffnungen (12) versehen sind, durch die sich die zumindest eine Stützstrebe (3, 4, 5) erstreckt, wobei die zumindest eine Stützstrebe (3, 4, 5) mindestens einen auswärts vorstehenden, sich quer zur radialen Richtung erstreckenden Vorsprung (9) aufweist, der in an mindestens einem der Segmente (6) mindestens eine korrespondierend ausgebildete Aussparung (13) greift **dadurch gekennzeichnet, dass** sich die mindestens eine Aussparung (13) ausgehend von einer Oberseite des jeweiligen Segments (6) erstreckt.

2. Anordnung (1) nach Anspruch 1,
**dadurch gekennzeichnet, dass**
die Stützstruktur mehrere Stützstreben (3, 4, 5) aufweist, insbesondere drei Stützstreben(3, 4, 5).

3. Anordnung (1) nach einem der vorhergehenden Ansprüche,
**dadurch gekennzeichnet, dass**
die zumindest eine Stützstrebe (3, 4,5) einen unrunden Querschnitt aufweist,
insbesondere einen Querschnitt,
welcher der Umfangskontur der Anordnung folgt.

4. Anordnung (1) nach einem der vorhergehenden Ansprüche,
**dadurch gekennzeichnet, dass**
die zumindest eine Stützstrebe (3, 4, 5) hohl ausgebildet ist.

5. Anordnung (1) nach einem der vorhergehenden Ansprüche,
**dadurch gekennzeichnet, dass**
die Stützstruktur eine sich im Wesentlichen parallel zu den Segmenten (6) erstreckende Plattform (2) aufweist,
von der die zumindest eine Stützstrebe (3, 4, 5) radial auswärts vorsteht,
wobei die Segmente (6) auf der Plattform (2) gestapelt sind.

6. Anordnung (1) nach einem der vorhergehenden Ansprüche,
**dadurch gekennzeichnet, dass**
zwischen der zumindest einen Stützstrebe (3, 4, 5) und denjenigen Durchgangsöffnungen (12) der Segmente (6),
durch die sich diese erstreckt,
ein definierter Ringspalt ausgebildet ist.

7. Anordnung (1) nach einem der vorhergehenden Ansprüche,
**dadurch gekennzeichnet, dass**
die mindestens eine Aussparung (13) in Form von Fasen ausgebildet ist.

8. Anordnung (1) nach einem der vorhergehenden Ansprüche,
**dadurch gekennzeichnet, dass**
der mindestens eine Vorsprung (9) im Wesentlichen formschlüssig in der entsprechenden Aussparung (13) aufgenommen oder aufnehmbar ist.

9. Anordnung (1) nach einem der vorhergehenden Ansprüche,
**dadurch gekennzeichnet, dass**
jedes Segment mit zumindest einer Aussparung (13) versehen ist,
in die ein zugeordneter Vorsprung (9) greift.

10. Anordnung (1) nach einem der vorhergehenden Ansprüche,
**dadurch gekennzeichnet, dass**
die Außenflächen des mindestens einen Segments (6) mit einer Beschichtung versehen sind,
insbesondere mit einer Wärmebarrierebeschichtung.

11. Anordnung (1) nach einem der vorhergehenden Ansprüche,
**dadurch gekennzeichnet, dass**
die Anordnung (1) eine Anordnung für eine Turbinenschaufel, insbesondere ein Schaufelblatt, oder eine Anordnung für ein heißgasbeaufschlagtes Teil, beispielsweise ein Ringsegment, für die Turbine ist.

12. Verfahren zur Herstellung einer Anordnung (1) nach einem der vorhergehenden Ansprüche,
**dadurch gekennzeichnet, dass**
zumindest die Stützstreben (3, 4, 5) der Stützstruktur unter Verwendung eines generativen Verfahrens hergestellt werden.

13. Verfahren nach Anspruch 12,
**dadurch gekennzeichnet, dass**
ein Stapeln der Segmente (6) und eine schrittweise Herstellung der zumindest einen Stützstrebe (3, 4, 5) einander derart abwechseln,
dass nach einem Anordnen eines mit einer Aussparung (13) versehenen Segments (6) ein Teilbereich der zumindest einen Stützstrebe (3, 4, 5) einschließlich eines in die Aussparung (13) greifenden Vorsprungs (9) generiert wird.

14. Verfahren nach Anspruch 12 oder 13,
**dadurch gekennzeichnet, dass**
das Stapeln der Segmente (6) unter Verwendung eines Roboters erfolgt.

## Claims

1. Arrangement (1) for a turbine,
comprising a metallic support structure,
which has at least one support strut (3, 4, 5) which extends in a radial direction, and
a multiplicity of segments (6) which are arranged one above the other on the support structure,
are of plate-like form and
are produced from a ceramic fibre composite material,
and which together define at least one part of a peripheral contour of the arrangement,
wherein the segments (6) are provided with passage openings (12) through which the at least one support strut (3, 4, 5) extends, wherein the at least one support strut (3, 4, 5) has at least one outwardly protruding projection (9) which extends transversely with respect to the radial direction and which engages into at least one cutout (13) formed in a corresponding manner in at least one of the segments (6), **characterized in that** the at least one cutout (13) extends from a top side of the respective segment (6).

2. Arrangement (1) according to Claim 1,
**characterized in that**
the support structure has a plurality of support struts (3, 4, 5), in particular three support struts (3, 4, 5).

3. Arrangement (1) according to either of the preceding claims,
**characterized in that**
the at least one support strut (3, 4, 5) has a non-round cross section,
in particular a cross section
which follows the peripheral contour of the arrangement.

4. Arrangement (1) according to one of the preceding claims,
**characterized in that**
the at least one support strut (3, 4, 5) is of hollow form.

5. Arrangement (1) according to one of the preceding claims,
**characterized in that**
the support structure has a platform (2) which extends substantially parallel to the segments (6)
and from which the at least one support strut (3, 4, 5) projects radially outwards,
wherein the segments (6) are stacked on the platform (2).

6. Arrangement (1) according to one of the preceding claims,
**characterized in that**
a defined ring gap is formed between the at least one support strut (3, 4, 5) and those passage openings (12) of the segments (6) through which said at least one support strut extends.

7. Arrangement (1) according to one of the preceding claims,
**characterized in that**
the at least one cutout (13) is in the form of bevels.

8. Arrangement (1) according to one of the preceding claims,
**characterized in that**
the at least one projection (9) is or can be received in a substantially form-fitting manner in the corresponding cutout (13) .

9. Arrangement (1) according to one of the preceding claims,
**characterized in that**
each segment is provided with at least one cutout (13) into which an associated projection (9) engages.

10. Arrangement (1) according to one of the preceding claims,
**characterized in that**
the outer surfaces of the at least one segment (6) are provided with a coating,
in particular with a thermal barrier coating.

11. Arrangement (1) according to one of the preceding claims,
**characterized in that**
the arrangement (1) is an arrangement for a turbine blade, in particular an aerofoil, or is an arrangement for a part exposed to hot gas, for example a ring segment, for the turbine.

12. Method for producing an arrangement (1) according to one of the preceding claims,
**characterized in that**
at least the support struts (3, 4, 5) of the support structure are produced using a generative process.

13. Method according to Claim 12,
**characterized in that**
stacking of the segments (6) and step-by-step production of the at least one support strut (3, 4, 5) alternate with one another in such a way
that, after a segment (6) provided with a cutout (13) has been arranged, a sub-region of the at least one support strut (3, 4, 5), including a projection (9) engaging into the cutout (13), is generated.

14. Method according to Claim 12 or 13,
**characterized in that**
the stacking of the segments (6) is realized using a robot.

## Revendications

1. Système (1) pour une turbine,
comprenant une structure métallique d'appui,
qui a au moins une entretoise (3, 4, 5) d'appui s'étendant dans la direction radiale, et
une pluralité de segments (6) disposés les uns sur les autres sur la structure d'appui, constitués en forme de plaque et fabriqués en un matériau composite fibreux en céramique,
qui définissent conjointement au moins une partie d'un contour de pourtour,
dans lequel les segments (6) sont pourvus d'ouvertures (12) traversantes dans lesquelles s'étend la au moins une entretoise (3, 4, 5) d'appui, la au moins une entretoise (3, 4, 5) d'appui ayant au moins une saillie (9), qui fait saillie vers l'extérieur, qui s'étend transversalement à la direction radiale et qui pénètre dans au moins un évidement (13) constitué de manière correspondante dans au moins l'un des segments (6), **caractérisé en ce que** le au moins un évidement (13) s'étend à partir d'un côté supérieur du segment (6) respectif.

2. Système (1) suivant la revendication 1,
**caractérisé en ce que**
la structure d'appui a plusieurs entretoises (3, 4, 5) d'appui, notamment trois entretoises (3, 4, 5) d'appui.

3. Système (1) suivant l'une des revendications précédentes,
**caractérisé en ce que**
la au moins une structure (3, 4, 5) d'appui a une section transversale qui n'est pas circulaire,
notamment une section transversale,
qui suit le contour de pourtour du système.

4. Système (1) suivant l'une des revendications précédentes,
**caractérisé en ce que**
la au moins une entretoise (3, 4, 5) d'appui est creuse.

5. Système (1) suivant l'une des revendications précédentes,
**caractérisé en ce que**
la structure d'appui a une plateforme (2), qui s'étend sensiblement parallèlement aux segments (6) et de laquelle la au moins une entretoise (3, 4, 5) d'appui fait saillie vers l'extérieur radialement,
les segments (6) étant empilés sur la plateforme (2).

6. Système (1) suivant l'une des revendications précédentes,
**caractérisé en ce que**
entre la au moins une entretoise (3, 4, 5) d'appui et les ouvertures (12) de passage des segments (6), dans lesquelles ceux-ci s'étendent, est constitué un intervalle annulaire défini.

7. Système (1) suivant l'une des revendications précédentes,
**caractérisé en ce que**
le au moins un évidement (13) est constitué sous la forme d'un chanfrein.

8. Système (1) suivant l'une des revendications précédentes,
**caractérisé en ce que**
la au moins une saillie (9) est reçue sensiblement à complémentarité de forme dans l'évidement (13) correspondant ou peut l'être.

9. Système (1) suivant l'une des revendications précédentes,
**caractérisé en ce que**
chaque segment est pourvu d'au moins un évidement (13) dans lequel pénètre une saillie (9) associée.

10. Système (1) suivant l'une des revendications précédentes,
**caractérisé en ce que**
les surfaces extérieures du au moins un segment (6) sont pourvues d'un revêtement,
notamment d'un revêtement formant barrière à la chaleur.

11. Système (1) suivant l'une des revendications précédentes,
**caractérisé en ce que**
le système (1) est un système pour une aube de turbine, notamment un corps d'aube, ou un système pour une partie soumise à du gaz chaud, par exemple une segment annulaire, pour la turbine.

12. Procédé de fabrication d'un système (1) suivant l'une des revendications précédentes,
**caractérisé en ce que**
on fabrique au moins les entretoises (3, 4, 5) d'appui de la structure d'appui en utilisant un procédé génératif.

13. Procédé suivant la revendication 12,
**caractérisé en ce que**
par un empilement des segments (6) et une fabrication pas à pas de la au moins une entretoise (3, 4, 5) d'appui en alternance l'un par rapport à l'autre,
de manière à ce que après avoir mis un segment (6) pourvu d'un évidement (13), on produit une partie partielle de la au moins une entretoise (3, 4, 5) d'appui y compris d'une saillie (9) pénétrant dans l'évidement (13).

14. Procédé suivant la revendication 12 ou 13,
**caractérisé en ce que**
on empile les segments (6) en utilisant un robot.
